# EUROPÄISCHE PATENTSCHRIFT

(11) **EP 4 049 264 B1**
(45) Veröffentlichungstag und Bekanntmachung des Hinweises auf die Patenterteilung: **05.07.2023**
(21) Anmeldenummer: 19836459.8
(22) Anmeldetag: 07.12.2019
(51) Int. Cl.: G10D 7/026, G10D 9/02

(54) **KOPFSTÜCK FÜR EINE QUERFLÖTE UND QUERFLÖTE**
HEADPIECE FOR A TRANSVERSE FLUTE, AND TRANSVERSE FLUTE
PIÈCE DE TÊTE POUR FLÛTE TRAVERSIÈRE, ET FLÛTE TRAVERSIÈRE

(43) Veröffentlichungstag der Anmeldung: 31.08.2022
(73) Patentinhaber: Mumberg, Arnd, 34225 Baunatal (DE); Mumberg, Nicole Liesel, 34225 Baunatal (DE); Mumberg, Alina Ilona, 34225 Baunatal (DE); Engelhardt, Regina, 34131 Kassel (DE); Siebling, Arne Werner Horst, 34131 Kassel (DE)
(72) Erfinder: ENGELHARDT, Regina, 34131 Kassel (DE); SIEBLING, Arne Werner Horst, 34131 Kassel (DE)
(74) Vertreter: Wildanger, Johanna
(86) Internationale Anmeldenummer: PCT/DE2019/101056
(87) Internationale Veröffentlichungsnummer: WO 2021/110186

(56) Entgegenhaltungen:
- DE-C- 49 789
- DE-C1- 4 242 413
- FR-A- 624 703
- US-A- 1 605 101
- US-A- 3 062 084
- US-A1- 2019 180 724

## Beschreibung

Die Erfindung betrifft ein Kopfstück für eine Querflöte mit den Merkmalen des Oberbegriffs von Anspruch 1. Weiterhin betrifft die Erfindung eine Querflöte mit einem solchen Kopfstück.

### STAND DER TECHNIK

Üblicherweise ist eine Querflöte so aufgebaut, dass sie insgesamt als ein geradliniges langgestrecktes Bauteil aufgebaut ist. Zum Spielen der Querflöte wird diese in in etwa horizontaler Ausrichtung gehalten. Dabei befindet sich das Kopfstück der Querflöte auf Höhe der Lippen des Flötisten, so dass dieser das im Bereich des Kopfstücks angeordnete Anblasloch quer anblasen kann. Der Tubus erstreckt sich von dort in horizontaler Richtung im Normalfall zur rechten Seite des Flötisten. Entsprechend muss der Flötist beide Arme zur rechten Seite strecken, um die Querflöte spielen zu können.

Abgesehen von einem geradlinigen Kopfstück ist auch der Einsatz eines gebogenen Kopfstücks bekannt, welches um 180° gebogen ist. Hierdurch wird einer Verkürzung der Querflöte in Längsrichtung erreicht, was insbesondere das Spielen der Querflöte für Kinder erleichtert. Beim Spielen entspricht die Haltung der Querflöte mit einem solchen Kopfstück der Haltung einer normalen Querflöte. D. h. diese wird ebenfalls in in etwa horizontaler Ausrichtung gehalten.

Aus dem Dokument DE 42 42 413 C1 ist eine Querflöte bekannt, welche ein abgewinkeltes Kopfstück aufweist. Konkret ist das Kopfstück aus mehreren geraden Teilen aufgebaut, welche jeweils unter einem Winkel miteinander verbunden sind. Dabei schließen die beiden äußersten Teile einen Winkel im Bereich von 115 bis 120° ein. Im zusammengebauten Zustand ergibt sich somit eine abgewinkelte Form. Zum Spielen der Querflöte wird der Abschnitt mit dem Anblasloch in horizontaler Richtung gehalten. Der Tubus der Querflöte erstreckt sich in Verlängerung dieses Abschnitts auf der rechten Seite des Flötisten nach schräg rechts unten. Entsprechend muss der Flötist beide Arme zur rechten Seite strecken, um die Querflöte spielen zu können.

Eine ähnliche Lösung ist aus dem Dokument US 2019/0180724 A1 bekannt.

Aus dem Dokument CH-PS 1452 ist eine Querflöte bekannt, die im Wesentlichen in vertikaler Richtung orientiert mittig vor dem Körper gehalten werden kann. Dazu ist das Kopfstück aus drei Abschnitten aufgebaut: einem ersten Bogenabschnitt, der mit dem Tubus der Querflöte verbunden ist und um 90° gebogen ist, einem zweiten Bogenabschnitt, mit dem ersten Bogenabschnitt verbunden ist und um 180° gebogen ist, sowie einem dritten gerade geformten Abschnitt, an dem das Anblasloch vorgesehen ist und der in Verlängerung des zweiten Abschnitts angeordnet ist.

Aus dem Dokument DE 49 789 C ist eine Querflöte mit einem Kopfstück bekannt, welches zwei Schenkel umfasst, die durch einen gebogenen Hals miteinander verbunden sind, so dass der erste Schenkel mit dem Anblasloch quer zur Längsachse des Tubus der Querflöte orientiert ist. So soll eine vertikale Haltung der Querflöte ermöglicht werden. Eine ähnliche Lösung ist auch aus dem Dokument FR 624 703 A bekannt.

Aus dem Dokument US 3,062,084 A ist ein Kopfstück für eine Querflöte bekannt, bei dem zwei Schenkel des Kopfstücks durch einen Bogen miteinander verbunden sind, welcher so gekrümmt ist, dass die beiden Schenkel parallel zueinander verlaufen.

### OFFENBARUNG DER ERFINDUNG

Aufgabe der Erfindung ist es, eine Querflöte so weiterzuentwickeln, dass sich diese in einer entspannten Körperhaltung spielen lässt und/oder diese hinsichtlich des erzeugten Klangfelds optimiert ist.

Die erfindungsgemäße Aufgabe wird gelöst durch ein Kopfstück für eine Querflöte mit den Merkmalen des unabhängigen Anspruchs 1. Ferner wird die erfindungsgemäße Aufgabe gelöst durch eine Querflöte mit den Merkmalen des unabhängigen Anspruchs 12.

Der Erfindung liegt die Erkenntnis zugrunde, dass bei den aus dem Stand der Technik bekannten Lösungen entweder eine einseitige ausgerichtete Körperhaltung, eine komplexe Handhaltung und/oder eine eingeschränkte Klangqualität in Kauf genommen werden muss. Konkret kann die rechtsseitig ausgerichtete Haltung zum einen zu Haltungsschäden und zum anderen zu einem eingeschränkten Luftvolumen führen, da die Atemorgane eingeengt werden. Außerdem ist durch die Ausrichtung der Querflöte nach rechts das erzeugte Klangfeld ebenfalls nach rechts orientiert. Bei der aus dem Dokument CH-PS 1452 bekannten Querflöte kann diese zwar im Wesentlich vertikal orientiert mittig vor dem Körper gehalten werden. Allerdings ist hierfür ein aufwändig geformtes Kopfstück mit starken Krümmungen erforderlich, welches nicht nur in der Herstellung aufwändig ist, sondern mit dem auch die Klangqualität aufgrund der starken Krümmungen begrenzt ist. Zusätzlich werden die Hände in eine ungünstige hochgezogene Position gezwungen, so dass die Handgelenke spitz abgewinkelt nach unten das Gewicht der Flöte halten müssen. Auch gibt es einzelne Töne, bei denen - die heutige Klappenmechanik vorausgesetzt - nur eine Klappe betätigt wird und dies ggf. am Fußende. Bei einer Umsetzung der aus dem Dokument CH-PS 1452 bekannten Lösung würde dies dazu führen, dass die Querflöte hin und her rutscht, da sie an der Unterlippe nur anliegt und nicht durch die Zähne gehalten wird. Erfindungsgemäß ist ein Kopfstück für eine Querflöte daher derart geformt, dass ein Flötist eine gerade Haltung einnehmen kann und gleichzeitig die Klangqualität beibehalten oder sogar verbessert werden kann.

Ein erfindungsgemäßes Kopfstück für eine Querflöte weist dazu zwei Schenkel auf, welche unter einem spitzen Winkel zueinander angeordnet sind. Anders ausgedrückt ist das Kopfstück im Wesentlichen L-förmig, wobei die beiden Schenkel nicht im rechten Winkel zueinander orientiert sind, sondern einen spitzen Winkel einschließen. Dabei kann im Bereich des ersten Schenkels insbesondere das Anblasloch vorgesehen sein, während der zweite Schenkel mit dem Tubus der Querflöte verbindbar ist.

Wird ein solches Kopfstück mit einem Tubus einer Querflöte verbunden, schließt sich der Tubus in Verlängerung des zweiten Schenkels an. Um die Querflöte zu spielen, wird der erste Schenkel mit dem Anblasloch im Wesentlichen in horizontaler Ausrichtung gehalten. Aufgrund des spitzen Winkels zwischen dem ersten Schenkel und dem zweiten Schenkel verläuft die Querflöte beginnend mit dem zweiten Schenkel - in Bezug auf die vertikale Richtung in der Körpermitte - von der einen Seite zu der anderen Seite, z. B. von links oben nach rechts unten. Dabei greift z. B. die linke Hand an den oberen, auf der linken Seite befindlichen Abschnitt der Querflöte, während die rechte Hand an den unteren, auf der rechten Seite befindlichen Abschnitt der Querflöte greift. So wird eine (zumindest nahezu) symmetrische Armhaltung und somit auch insgesamt eine symmetrische Körperhaltung ermöglicht. Gleichzeitig kann mit einer solchen Orientierung der Querflöte ein Klangfeld erzeugt, welches zu beiden Seiten hin im Wesentlichen symmetrisch ist. D. h. der Flötist selbst kann den Klang mit beiden Ohren in gleicher Weise wahrnehmen.

Für das Erreichen einer solchen ausgewogenen Orientierung ist dabei kein komplexer Aufbau mit mehreren Winkel- oder Bogenstücken erforderlich. Vielmehr kann dies erfindungsgemäß bereits allein mit den zwei in einem spitzen Winkel zueinander angeordneten Schenkeln des Kopfstücks erreicht werden. Dabei sind auch keine starken Krümmungen oder gar eckigen Übergänge erforderlich, die die Klangqualität beeinträchtigen würden.

Der Winkel zwischen den beiden Schenkeln ist vorzugsweise so gewählt, dass der Flötist eine möglichst symmetrische Haltung einnehmen kann. Dies hängt insbesondere von der Länge der Schenkel, aber auch von den Abmessungen der weiteren Teile der Querflöte ab, für die das erfindungsgemäße Kopfstück Verwendung finden soll. Gemäß einer Ausführungsform der Erfindung beträgt der Winkel zwischen den beiden Schenkeln einen Wert im Bereich von 50 bis 80° und vorzugsweise im Bereich von 70 bis 75°. Konkret kann der Wert 72° betragen. Durch eine solche Auslegung des Kopfstücks lässt sich für übliche Querflöten eine zumindest näherungsweise ausgewogene Haltung erreichen.

Zur Ausbildung des Winkels zwischen dem ersten Schenkel und dem zweiten Schenkel können diese z. B. durch ein Winkelstück miteinander verbunden sein. Vorzugsweise sind diese jedoch durch einen bogenförmigen Übergangsbogen miteinander verbunden, womit ein ecken- und kantenfreier Übergang von dem ersten Schenkel zu dem zweiten Schenkel erreicht werden kann. Dies wirkt sich insbesondere positiv auf die erzeugbare Luftsäule und somit die Klangqualität aus.

Der Krümmungsradius des Übergangsbogens beträgt gemäß einer Ausführungsform der Erfindung mindestens 2 cm. So lassen sich ein weicher Übergang von dem ersten Schenkel zu dem zweiten Schenkel und somit eine möglichst ungestörte Luftsäule erreichen. Gleichzeitig wird so nicht die übliche Gesamtlänge einer Querflöte überschritten.

Der erste Schenkel, der Übergangsbogen und/oder der zweite Schenkel können wahlweise einstückig oder als separate Bauteile ausgebildet sein. Bei der Ausbildung als separate Bauteile können diese insbesondere lösbar miteinander verbunden sein. Gemäß einer Ausführungsform sind zumindest der erste Schenkel und der Übergangsbogen als separate Bauteile ausgebildet. Beispielsweise kann so ein bereits vorhandenes gerades Kopfstück, wie es gemäß dem Stand der Technik bekannt ist, genutzt und - zum Ausbilden eines erfindungsgemäßen Kopfstücks - mit dem Übergangsbogen und dem daran ausgebildeten oder daran angeordneten zweiten Schenkel verbunden werden. So ist ein einfacher Wechsel zwischen einem geraden Kopfstück und einem erfindungsgemäßen Kopfstück möglich. Darüber hinaus kann es vorteilhaft sein, das Kopfstück in Einzelteile zerlegen zu können, z. B. um diese platzsparend verstauen zu können oder zu Reinigungszwecken.

Konkret kann der erste und/oder zweite Schenkel zur lösbaren Verbindung mit dem Übergangsbogen einen Verbindungsabschnitt aufweist, welcher zur Verbindung mit dem Übergangsbogen in einen endseitigen Aufnahmeabschnitt des Übergangsbogens eingesteckt werden kann und kraftschlüssig in diesem gehalten ist. Wenn der Aufnahmeabschnitt und der Verbindungsabschnitt jeweils einen kreisringförmigen Querschnitt zueinander aufweisen, kann ein Freiheitsgrad hinsichtlich der Ausrichtung des ersten Schenkels zu dem Übergangsbogen und/oder des Übergangsbogens zu dem zweiten Schenkel realisiert werden. Konkret lässt sich der erste und/oder zweite Schenkel dann in beliebiger Orientierung in Umfangsrichtung der Kreisringform an dem Übergangsbogen montieren. So kann ein Flötist flexibel die für ihn passende Orientierung einstellen.

Gemäß einer Ausführungsform erstrecken sich der erste Schenkel und der zweite Schenkel und der Übergangsbogen in einer gemeinsamen Ebene. D. h. eine Querflöte mit einem erfindungsgemäßen Mundstück erstreckt sich im Wesentlichen in einer Ebene. Alternativ kann das Kopfstück so ausgebildet sein, dass der erste Schenkel, der zweite Schenkel und der Übergangsbogen nicht in einer Ebene liegen, sondern dass die beiden Schenkel in zwei Raumrichtungen in einem Winkel zueinander angeordnet sind, wie es z. B. aus dem Dokument US 2019/0180724 A1 bekannt ist.

Wie voranstehend ausgeführt, ist im Bereich des ersten Schenkels insbesondere das Anblasloch ausgebildet. Dazu ist vorzugsweise an dem ersten Schenkel eine Mundlochplatte angeordnet, welche das Anblasloch ausbildet. Alternativ kann die Mundlochplatte mit dem Anblasloch jedoch auch von einem separaten Bauteil ausgebildet sein, welches mit dem ersten Schenkel verbunden, z. B. auf diesen auf- oder in diesen eingesteckt, wird.

Wie ebenfalls voranstehend ausgeführt, ist der zweite Schenkel so ausgebildet, dass dieser mit dem Tubus der Querflöte verbunden werden kann. Konkret ist dazu an dem zweiten Schenkel ein Verbindungsabschnitt vorgesehen. Dieser kann insbesondere so ausgebildet sein, dass der Verbindungsabschnitt in den Tubus eingesteckt und kraftschlüssig mit diesem verbunden werden kann.

Wenn der Verbindungsabschnitt kreisringförmig ausgebildet ist, kann erreicht werden, dass das Kopfstück in beliebiger Orientierung in Umfangsrichtung der Kreisringform mit dem Tubus verbunden werden kann. So kann ein Flötist flexibel die für ihn passende Orientierung einstellen.

Das erfindungsgemäße Kopfstück kann grundsätzlich aus jedem beliebigen Material hergestellt sein, welches eine ausreichende Festigkeit aufweist. Bevorzugt kommen die für Querflöten üblichen Materialien, wie Holz, Metall (einschließlich Edelmetalle), einer Legierung oder Carbon zum Einsatz. Es können auch mehrere Werkstoffe kombiniert werden. Um lediglich einige Beispiele zu nennen, kann das Kopfstück aus Gold, Silber, Titan, Messing, Aluminium oder Grenadill hergestellt sein.

Ferner wird die erfindungsgemäße Aufgabe gelöst durch eine Querflöte mit einem erfindungsgemäßen Kopfstück.

Um die Querflöte auch bei der im Wesentlichen vertikalen bzw. demgegenüber leicht geneigten Orientierung gut halten zu können, ist an dem Tubus der Querflöte vorzugsweise mindestens ein Stützelement angeordnet. Dieses Stützelement ragt dabei tendenziell quer zur Längsrichtung von dem Tubus ab und ist insbesondere so ausgebildet, dass darüber die Querflöte mit dem Daumen der rechten Hand abgestützt werden kann. Konkret können zwei Stützelemente auf unterschiedlichen Höhen vorgesehen sein, so dass die Querflöte beim Spielen mit beiden Händen ruhig gehalten werden kann.

Um möglichst flexibel zu sein, kann das mindestens eine Stützelement längs des Tubus und/oder in Umfangsrichtung des Tubus verstellbar und/oder abnehmbar angeordnet sein. Beispielsweise kann man das Stützelement entfernen, wenn man die Querflöte nicht mit dem erfindungsgemäßen Kopfstück, sondern mit einem aus dem Stand der Technik bekannten geraden Kopfstück verwenden möchte. Wenn man wieder auf das erfindungsgemäße Kopfstück wechselt, kann man das Stützelement wieder an der gewünschten Position an dem Tubus anbringen.

Hinsichtlich weiterer bevorzugter Ausführungsformen der erfindungsgemäßen Querflöte gelten die Ausführungen zu dem erfindungsgemäßen Kopfstück entsprechend.

Vorteilhafte Weiterbildungen der Erfindung ergeben sich aus den Ansprüchen, der Beschreibung und den Zeichnungen. Die in der Beschreibung genannten Vorteile von Merkmalen und von Kombinationen mehrerer Merkmale sind lediglich beispielhaft und können alternativ oder kumulativ zur Wirkung kommen, ohne dass die Vorteile zwingend von erfindungsgemäßen Ausführungsformen erzielt werden müssen. Die in den Ansprüchen und der Beschreibung genannten Merkmale sind bezüglich ihrer Anzahl so zu verstehen, dass genau diese Anzahl oder eine größere Anzahl als die genannte Anzahl vorhanden ist, ohne dass es einer expliziten Verwendung des Begriffs "mindestens" bedarf. Wenn also beispielsweise von einem Stützelement die Rede ist, so ist dies so zu verstehen, dass genau ein Stützelement, zwei Stützelemente oder mehrere Stützelemente vorhanden sind. Diese Merkmale können durch andere Merkmale ergänzt werden oder die einzigen Merkmale sein, aus denen das jeweilige Erzeugnis besteht. Die in den Ansprüchen enthaltenen Bezugszeichen stellen keine Beschränkung des Umfangs der durch die Ansprüche geschützten Gegenstände dar. Sie dienen lediglich dem Zweck, die Ansprüche leichter verständlich zu machen.

### BEVORZUGTE AUSFÜHRUNGSBEISPIELE DER ERFINDUNG

Weitere, die Erfindung verbessernde Maßnahmen werden nachstehend gemeinsam mit der Beschreibung bevorzugter Ausführungsbeispiele der Erfindung anhand der Figuren näher dargestellt. Es zeigt:
- Figur 1: ein erfindungsgemäßes Kopfstück,
- Figur 2: eine Querflöte mit einem erfindungsgemäßen Kopfstück.

Figur 1 zeigt ein erfindungsgemäßes Kopfstück 1 für eine Querflöte. Das Kopfstück 1 weist einen ersten Schenkel 2 und einen zweiten Schenkel 3 auf, welche durch einen bogenförmigen Übergangsbogen 4 miteinander verbunden sind.

Der erste Schenkel 2 ist als im Wesentlichen gerades, rohrartiges Element ausgebildet. An seinem einen Ende 5 ist der erste Schenkel 2 verschlossen, während er an seinem anderen Ende 6 als offenes Rohr ausgebildet ist. Im dazwischen liegenden Bereich ist an dem ersten Schenkel 2 ist eine Mundlochplatte 7 mit einem Anblasloch 8 angeordnet.

Der zweite Schenkel 3 ist - ähnlich wie der erste Schenkel 2 - als im Wesentlichen gerades, rohrartiges Element ausgebildet. Dabei ist der zweite Schenkel 3 zu seinen beiden Enden 9, 10 hin offen ausgebildet. An dem von dem Übergangsbogen 4 weg weisenden Ende 10 weist der zweite Schenkel 3 einen Verbindungsabschnitt 11 auf, welcher in einen in Figur 1 nicht dargestellten Tubus einer Querflöte einsteckbar ist.

Durch den Übergangsbogen 4 sind die beiden Schenkel 2 und 3 miteinander verbunden. Der Übergangsbogen 4 ist dabei ebenfalls als rohrförmiges Element ausgebildet, welches jedoch - anders als die Schenkel 2 und 3 - nicht gerade, sondern gebogen ausgebildet ist. So wird erreicht, dass die beiden Schenkel 2 und 3 unter einem Winkel 12 zueinander angeordnet sind. Bei dem in Figur 1 gezeigten Ausführungsbeispiel beträgt der von den Schenkeln 2 und 3 eingeschlossene Winkel 12 ca. 72°. Wie in Figur 1 angedeutet, sind jedoch auch andere Winkel möglich, z. B. zwischen 50 und 80°.

Der Übergangsbogen 4 ist abgerundet ausgebildet. D. h. es werden Ecken und Kanten vermieden, welche die Ausbildung einer Luftsäule zur Klangerzeugung beeinträchtigen könnten. Der Krümmungsradius des Übergangsbogens 4 liegt bei dem dargestellten Ausführungsbeispiel im Bereich von einigen wenigen cm.

Zur Verbindung des ersten Schenkels 2 mit dem Übergangsbogen 4 weist der erste Schenkel 2 einen Verbindungsabschnitt 13 mit kreisringförmigem Querschnitt auf, wobei der Verbindungsabschnitt 13 in einem Aufnahmeabschnitt 14 aufgenommen ist, der von dem Übergangsbogen 4 ausgebildet ist und der ebenfalls einen kreisringförmigen Querschnitt aufweist. Indem sowohl der Verbindungsabschnitt 13 als auch der Aufnahmeabschnitt 14 mit aufeinander abgestimmten kreisringförmigen Querschnitten ausgebildet sind, kann die Orientierung des ersten Schenkels 2 relativ zu dem Übergangsbogen 4 im Umfangsrichtung frei eingestellt werden. Indem die Verbindung zwischen dem ersten Schenkel 2 und dem Übergangsbogen 4 lösbar ausgebildet ist, kann der erste Schenkel 2 wahlweise auch als klassisches, gerades Kopfstück verwendet werden, wie es aus dem Stand der Technik bekannt ist.

Der zweite Schenkel 3 ist bei dem in Figur 1 gezeigten Ausführungsbeispiel einstückig mit dem Übergangsbogen 4 ausgebildet. Alternativ können diese jedoch auch als separate Bauteile ausgebildet sein, welche z. B. durch eine Steckverbindung miteinander verbunden werden können.

Die Innendurchmesser und Querschnitte der Schenkel 2 und 3 sowie des Übergangsbogens 4 sind so aufeinander abgestimmt, dass sich im Inneren des Kopfstücks 1 ein Kanal für die Luftströmung ohne Kanten oder Sprünge ergibt. Konkret ist der Innendurchmesser bei dem in Figur 1 gezeigten Ausführungsbeispiel konstant, wodurch sich eine gute Klangqualität erreichen lässt. Ferner ist der Verbindungsabschnitt 11 vorzugsweise auf die Querflöte abgestimmt, für die das Kopfstück 1 verwendet werden soll, um auch hier einen möglichst sprung- und kantenfreien Übergang zu erreichen.

Die beiden Schenkel 2 und 3 und der Übergangsbogen 4 erstrecken sich in einer Ebene 15, die der Papierebene entspricht. Anders als in Figur 1 dargestellt, könnte z. B. der Übergangsbogen auch aus der Papierebene heraus gedreht sein, wodurch sich eine dreidimensionale Gestaltung des Kopfstücks ergeben würde.

In Figur 2 ist eine Querflöte 16 mit dem Kopfstück 1 gezeigt. Die Verbindung des Kopfstücks 1 mit einem Tubus 17 der Querflöte 16 erfolgt dabei durch den dritten Schenkel 3 und genauer durch Aufnahme des Verbindungsabschnitts 11 in einem entsprechend ausgebildeten Aufnahmeabschnitte des Tubus 17. Der Tubus 17, das Fußstück 19 und die Klappenmechanik 20 können wie aus dem Stand der Technik bekannt ausgebildet sein.

Wie aus Figur 2 ersichtlich wird, lässt sich durch die erfindungsgemäße Ausgestaltung des Kopfstücks 1 eine im Wesentlichen symmetrische Haltung der Querflöte 16 in Bezug auf eine vertikale Mittelachse 18 erreichen.

Konkret ist der erste Schenkel 2 im Wesentlichen parallel zu den Lippen des Flötisten in horizontaler Richtung orientiert. Der Übergangsbogen 4 befindet sich dabei - vom Flötisten aus gesehen - links von der Mittelachse 18. Von dort erstreckt sich die Querflöte 16 von links oben nach rechts unten. Mit seiner linken Hand greift der Flötist dabei die Querflöte 16 im oberen Abschnitt, der sich nahe der Mittelachse 18 eher auf der linken Seite befindet. Mit seiner rechten Hand greift der Flötist die Querflöte 16 im unteren Abschnitt, der sich nahe der Mittelachse 18 eher auf der rechten Seite befindet. Insgesamt ergibt sich somit eine ausgewogene Haltung, bei der Flötist beide Arme in Richtung der Mittelachse 18 orientiert hält, über diese aber nicht oder zumindest nicht wesentlich hinweggreifen muss.

Dies ermöglicht dem Flötisten eine aufrechte Haltung der Wirbelsäule und ein aufgerichtetes gerades Becken. Die Oberarme liegen leicht nach außen abgewinkelt gleichmäßig neben dem Oberkörper und die Unterarme halten die Querflöte 16 entspannt vor der Brustwirbelsäule bis zum Bauchnabel in leicht abgeschrägter Form. Schmerzen der Wirbelsäule, Verspannungsschmerzen im Schulter- und Halswirbelbereich besonders bei Profimusikern und fortgeschrittenen Flötisten, sowie Schmerzen durch das erhöhte Gewicht auf dem rechten Arm, was vor allen junge Flötisten betrifft, können wesentlich reduziert oder sogar eliminiert werden. Darüber hinaus wird durch die symmetrische Haltung eine optimale, freie Atmung ohne Einengung der Atemorgane ermöglicht, wie dies bei den aus dem Stand der Technik bekannten Querflöten der Fall ist.

Zusätzlich strahlt der Flötenton durch die im Wesentlichen vertikale Haltung der Querflöte 16 gleichmäßig nach vorne in einen etwaigen Konzertsaal oder Übungsraum. Mit der traditionellen verdrehten Haltung werden die Tonschwingungen durch den seitlich nach rechts gehaltenen Tubus schwerpunktmäßig in die rechte Seite des Raumes geleitet. Dadurch ist der Klang auf der linken Seite erheblich leiser zu hören. Durch die mit dem erfindungsgemäßen Kopfstück 2 erreichte nahezu vertikale Ausrichtung wird der Klang nicht nur direkt gleichmäßig in den Saal geleitet, was für Zuhörer angenehmer ist. Vielmehr ergibt sich insbesondere für den Flötisten selbst ein ausgewogenes Klangbild.

### Bezugszeichenliste:

- 1: Kopfstück
- 2: Schenkel
- 3: Schenkel
- 4: Übergangsbogen
- 5: Ende
- 6: Ende
- 7: Mundlochplatte
- 8: Anblasloch
- 9: Ende
- 10: Ende
- 11: Verbindungsabschnitt
- 12: Winkel
- 13: Verbindungsabschnitt
- 14: Aufnahmeabschnitt
- 15: Ebene
- 16: Querflöte
- 17: Tubus
- 18: Mittelachse
- 19: Fußstück
- 20: Klappenmechanik

## Patentansprüche

1. Kopfstück (1) für eine Querflöte (16) mit einem ersten Schenkel (2) und einem zweiten Schenkel (3), der mit einem Tubus (17) der Querflöte (16) verbindbar ist, wobei die beiden Schenkel (2, 3) unter einem Winkel (12) zueinander angeordnet sind,
**dadurch gekennzeichnet, dass**
der zwischen den beiden Schenkeln (2, 3) gebildete Winkel (12) ein spitzer Winkel ist.

2. Kopfstück (1) nach Anspruch 1,
**dadurch gekennzeichnet, dass**
der Winkel (12) zwischen den beiden Schenkeln (2, 3) im Bereich von 50 bis 80°, vorzugsweise im Bereich von 70 bis 75°, liegt und besonders bevorzugt 72° beträgt.

3. Kopfstück (1) nach einem der vorhergehenden Ansprüche,
**dadurch gekennzeichnet, dass**
der erste Schenkel (2) und der zweite Schenkel (3) durch einen bogenförmigen Übergangsbogen (4) miteinander verbunden sind.

4. Kopfstück (1) nach Anspruch 3,
**dadurch gekennzeichnet, dass**
ein Krümmungsradius des Übergangsbogens (4) mindestens 2 cm beträgt.

5. Kopfstück (1) nach Anspruch 3 oder 4,
**dadurch gekennzeichnet, dass**
der erste Schenkel (2) und/oder der zweite Schenkel (3) lösbar mit dem Übergangsbogen (4) verbunden sind.

6. Kopfstück (1) nach Anspruch 5,
**dadurch gekennzeichnet, dass**
der erste Schenkel (2) und/oder der zweite Schenkel (3) einen Verbindungsabschnitt (13) aufweist, welcher zur Verbindung mit dem Übergangsbogen (4) in einen endseitigen Aufnahmeabschnitt (14) des Übergangsbogens (4) einsteckbar ist und kraftschlüssig in diesem gehalten ist.

7. Kopfstück (1) nach einem der vorhergehenden Ansprüche,
**dadurch gekennzeichnet, dass**
sich der erste Schenkel (2) und der zweite Schenkel (3) in einer gemeinsamen Ebene (15) erstrecken.

8. Kopfstück (1) nach einem der vorhergehenden Ansprüche,
**dadurch gekennzeichnet, dass**
an dem ersten Schenkel (2) eine Mundlochplatte (7) angeordnet ist.

9. Kopfstück (1) nach einem der vorhergehenden Ansprüche,
**dadurch gekennzeichnet, dass**
der zweite Schenkel (3) einen Verbindungsabschnitt (11) aufweist, der in den Tubus (17) der Querflöte (16) einsteckbar und kraftschlüssig mit diesem verbindbar ist.

10. Kopfstück (1) nach Anspruch 9,
**dadurch gekennzeichnet, dass**
der Verbindungsabschnitt (11) einen kreisringförmigen Querschnitt aufweist.

11. Kopfstück (1) nach einem der vorhergehenden Ansprüche,
**dadurch gekennzeichnet, dass**
das Kopfstück (1) aus Holz, Carbon, Gold, Silber, Titan, Metall, einer Legierung oder eine Kombination mehrerer Werkstoffe hergestellt ist.

12. Querflöte (16) mit einem Kopfstück (1) gemäß einem der vorhergehenden Ansprüche.

13. Querflöte (16) nach Anspruch 12,
**dadurch gekennzeichnet, dass**
ein Stützelement an einem Tubus (17) der Querflöte (16) angeordnet ist, welches quer zur Tubuslängsrichtung von dem Tubus (17) abragt.

14. Querflöte (16) nach Anspruch 13,
**dadurch gekennzeichnet, dass**
das Stützelement längs des Tubus (17) und/oder in Umfangsrichtung des Tubus (17) verstellbar und/oder abnehmbar angeordnet ist.

## Claims

1. A head joint (1) for a transverse flute (16) having a first leg (2) and a second leg (3) that is connectable to a tube (17) of the transverse flute (16), wherein the two legs (2, 3) are arranged at an angle (12) to one another,
**characterized in that**
the angle (12) formed between the two legs (2, 3) is an acute angle.

2. A head joint (1) in accordance with claim 1,
**characterized in that**
the angle (12) between the two legs (2, 3) is in the range from 50 to 80°, preferably in the range from 70 to 75°, and particularly preferably amounts to 72°.

3. A head joint (1) in accordance with one of the preceding claims,
**characterized in that**
the first leg (2) and the second leg (3) are connected to one another by an arcuate transition curve (4).

4. A head joint (1) in accordance with claim 3,
**characterized in that**
a radius of curvature of the transition curve (4) amounts to at least 2 cm.

5. A head joint (1) in accordance with claim 3 or claim 4,
**characterized in that**
the first leg (2) and/or the second leg (3) is/are releasably connected to the transition curve (4).

6. A head joint (1) in accordance with claim 5,
**characterized in that**
the first leg (2) and/or the second leg (3) has/have a connection section 13 that can be inserted for connection to the transition curve (4) into a reception section (14) of the transition curve (4) at the end side and is held in it with a force fit.

7. A head joint (1) in accordance with one of the preceding claims,
**characterized in that**
the first leg (2) and the second leg (3) extend in a common plane (15).

8. A head joint (1) in accordance with one of the preceding claims,
**characterized in that**
an embouchure plate (7) is arranged at the first leg (2).

9. A head joint (1) in accordance with one of the preceding claims,
**characterized in that**
the second leg (3) has a connection section (11) that can be inserted into the tube (17) of the transverse flute (16) and is connectable to it with a force fit.

10. A head joint (1) in accordance with claim 9,
**characterized in that**
the connection section (11) has an annular cross-section.

11. A head joint (1) in accordance with one of the preceding claims,
**characterized in that**
the head joint (1) is produced from wood, carbon, silver, titanium, metal, an alloy, or a combination of a plurality of materials.

12. A transverse flute (16) having a head joint (1) in accordance with one of the preceding claims.

13. A transverse flute (16) in accordance with claim 12,
**characterized in that**
a support element is arranged at a tube (17) of the transverse flute (16) and projects from the tube (17) transversely to the longitudinal direction of the tube (17).

14. A transverse flute (16) in accordance with claim 13,
**characterized in that**
the support element is arranged adjustably and/or removably along the tube (17) and/or in the peripheral direction of the tube (17).

## Revendications

1. Pièce de tête (1) pour une flûte traversière (16) comportant une première branche (2) et une seconde branche (3) qui peut être reliée à un tube (17) de la flûte traversière (16), les deux branches (2, 3) étant disposées selon un angle (12) l'une par rapport à l'autre,
**caractérisée en ce que**
l'angle (12) formé entre les deux branches (2, 3) est un angle aigu.

2. Pièce de tête (1) selon la revendication 1,
**caractérisée en ce que**
l'angle (12) entre les deux branches (2, 3) se situe dans la plage allant de 50 à 80°, de préférence dans la plage allant de 70 à 75°, et est encore plus préférablement de 72°.

3. Pièce de tête (1) selon l'une des revendications précédentes,
**caractérisée en ce que**
la première branche (2) et la seconde branche (3) sont reliées l'une à l'autre par un coude de transition (4) en forme de coude.

4. Pièce de tête (1) selon la revendication 3,
**caractérisée en ce que**
un rayon de courbure du coude de transition (4) est d'au moins 2 cm.

5. Pièce de tête (1) selon la revendication 3 ou 4,
**caractérisée en ce que**
la première branche (2) et/ou la seconde branche (3) sont reliées de manière amovible au coude de transition (4).

6. Pièce de tête (1) selon la revendication 5,
**caractérisée en ce que**
la première branche (2) et/ou la seconde branche (3) présentent une section de liaison (13), laquelle peut, pour la liaison au coude de transition (4), être enfichée dans une section de réception (14) côté extrémité du coude de transition (4) et est maintenue dans celle-ci à force.

7. Pièce de tête (1) selon l'une des revendications précédentes,
**caractérisée en ce que**
la première branche (2) et la seconde branche (3) s'étendent dans un plan commun (15).

8. Pièce de tête (1) selon l'une des revendications précédentes,
**caractérisée en ce que**
une plaque d'embouchure (7) est disposée sur la première branche (2).

9. Pièce de tête (1) selon l'une des revendications précédentes,
**caractérisée en ce que**
la seconde branche (3) présente une section de liaison (11) qui peut être enfichée dans le tube (17) de la flûte traversière (16) et peut être reliée à celui-ci à force.

10. Pièce de tête (1) selon la revendication 9,
**caractérisée en ce que**
la section de liaison (11) présente une section transversale en forme d'anneau circulaire.

11. Pièce de tête (1) selon l'une des revendications précédentes,
**caractérisée en ce que**
la pièce de tête (1) est fabriquée en bois, en carbone, en or, en argent, en titane, en métal, en un alliage ou en une combinaison de plusieurs matériaux.

12. Flûte traversière (16) comportant une pièce de tête (1) selon l'une des revendications précédentes.

13. Flûte traversière (16) selon la revendication 12,
**caractérisée en ce que**
un élément de support est disposé sur un tube (17) de la flûte traversière (16), lequel élément de support fait saillie depuis le tube (17) transversalement à la direction longitudinale du tube.

14. Flûte traversière (16) selon la revendication 13,
**caractérisée en ce que**
l'élément de support est disposé de manière à pouvoir être réglé et/ou détaché le long du tube (17) et/ou dans la direction circonférentielle du tube (17).
